# EUROPÄISCHE PATENTSCHRIFT

(11) **EP 1 132 160 B1**
(45) Veröffentlichungstag und Bekanntmachung des Hinweises auf die Patenterteilung: **29.10.2003**
(21) Anmeldenummer: 01105125.7
(22) Anmeldetag: 02.03.2001
(51) Int. Cl.: B21J 15/06

(54) **Pneumatisch-hydraulisches Blindnietgerät**
Hydropneumatic blind riveter
Organe hydropneumatique de rivetage aveugle

(30) Priorität: 10.03.2000 DE 10011340
(43) Veröffentlichungstag der Anmeldung: 12.09.2001
(73) Patentinhaber: GESIPA Blindniettechnik GmbH, D-60528 Frankfurt/Main (DE)
(72) Erfinder: Wille, Lothar, 64546 Mörfelden-Walldorf (DE)
(74) Vertreter: Knoblauch, Andreas, Dr.-Ing.

(56) Entgegenhaltungen:
- EP-A- 0 062 206
- EP-A- 0 927 586

## Beschreibung

Die Erfindung betrifft ein pneumatisch-hydraulisches Blindnietgerät mit einer Zugvorrichtung, die in einem Gehäuse angeordnet ist und ein Futtergehäuse aufweist, das mit einem hydraulischen Zugkolben verbunden ist und Futterbacken umgibt, an denen eine Druckbuchsenanordnung anliegt, die mit einem Rückstellkolben zusammenwirkt.

Ein derartiges Blindnietgerät ist aus DE 31 53 057 C2 bekannt. Die zum Setzen eines Blindnietgeräts erforderliche Energie wird mit Hilfe von Druckluft erzeugt, die in vielen Fertigungsanlagen mit einem Standarddruck von 6 bar zur Verfügung steht. Diese Druckluft betätigt einen Pneumatikkolben. Dieser Pneumatikkolben ist starr mit einem Hydraulikkolben verbunden, der eine wesentlich kleinere Wirkfläche aufweist. Der Hydraulikkolben erzeugt demnach einen relativ hohen Druck in einer Hydraulikflüssigkeit. Diese Hydraulikflüssigkeit wirkt dann auf den Zugkolben. Der Zugkolben steht in einer zugkräfteübertragenden Verbindung mit dem Futtergehäuse. Das Futtergehäuse hat an seiner Innenseite eine konisch verlaufende Berührungsfläche zu den Futterbacken, die in einer Bereitschaftsstellung des Blindnietgerätes an einem Mundstück anliegen und somit in das Futtergehäuse hinein geschoben werden, so daß sie sich öffnen und ein Nietdorn eines Blindniets eingesetzt werden kann. Bei der durch den Zugkolben hervorgerufenen Bewegung des Futtergehäuses entstehen zwei Wirkungen. Zum einen werden die Futterbacken radial nach innen gepreßt, wenn sich das Futtergehäuse in Zugrichtung über die Futterbacken hinweg bewegt. Wenn die Futterbacken den Nietdorn dann festhalten, bewirkt eine weitere Zugbewegung des Futtergehäuses, daß die Futterbacken den Nietdorn "mitnehmen", so daß der Nietdorn den Hohlniet in an sich bekannter Weise zunächst verformt und dann abgerissen wird.

Nach dem Abreißen wird der Pneumatikzylinder entlastet, so daß sich auch der hydraulische Druck auf den Zugkolben abbaut. Auf den Rückstellkolben wirkt nun ein Druck, beispielsweise hervorgerufen durch die Druckluft. Der Rückstellkolben schiebt dann den Zugkolben und damit auch das Futtergehäuse wieder in die Ausgangsposition zurück. Die Druckbuchsenanordnung weist hierbei in ihrer Mitte eine Druckfeder auf, so daß der Rückstellkolben das Futtergehäuse auch dann noch eine kleine Strecke weiterschieben kann, wenn die Futterbakken an einem Mundstück des Gehäuses anliegen. Dadurch kommen die Futterbacken vom Futtergehäuse frei und können sich öffnen. Der abgerissene Nietdorn kann dann entnommen werden oder nach hinten aus dem Blindnietgerät herausgesaugt werden. Ein neuer Blindniet kann mit seinem Nietdorn eingesetzt werden. Letztendlich wird beim Öffnen der Futterbacken die Feder vorgespannt, die beim nächsten Setzvorgang des Blindniets für die Schließkraft der Futterbacken auf dem Nietdorn verantwortlich ist.

Eine derartige Ausbildung eines Blindnietgerätes hat sich im Grunde bewährt. Allerdings läßt sich nach dem Setzen einer bestimmten Anzahl von Blindnieten beobachten, daß die Futterbacken nicht mehr mit der gewünschten Zuverlässigkeit auf dem Nietdorn halten. Es kommt in zunehmendem Maße zum Durchrutschen der Futterbacken auf dem Nietdorn, so daß die Ausbildung der mit dem Blindniet beabsichtigten Nietverbindung nicht mehr mit der gewünschten Zuverlässigkeit erfolgt. Dies trifft in verstärktem Maße dann zu, wenn die Zähne der Futterbakken durch Verschleiß schon leicht stumpf sind. Dadurch ist ein Greifen des Nietdornes nicht mehr möglich oder zumindest stark erschwert, was zum Ausfall des Gerätes führen kann. Die Futterbacken müssen dann erneuert werden.

Der Erfindung liegt die Aufgabe zugrunde, einen Nietvorgang mit Blindnieten zuverlässig zu steuern.

Diese Aufgabe wird bei einem Blindnietgerät der eingangs genannten Art dadurch gelöst, daß zwischen dem Rückstellkolben und dem Zugkolben ein Druckraum angeordnet ist, der über eine Steuereinrichtung mit einem gesteuerten Druck beaufschlagbar ist.

Mit einer derartigen Ausgestaltung ist man in der Lage, die Schließkräfte, die auf die Futterbacken wirken, gezielter zu beeinflussen. Vor allem ist es möglich, mit Hilfe des gesteuerten Drucks sowohl eine Öffnung der Futterbacken beim Rückstellen der Zugvorrichtung zu bewirken, als auch eine Schließkraft aufzubringen, die jedenfalls in der Regel weit über die Schließkraft einer Feder hinausgeht. Wenn man den Druckraum unter Druck setzt, dann schiebt er den Zugkolben und damit auch das Futtergehäuse in die vorderste Position, in der die Futterbacken vom Futtergehäuse frei kommen. Die Futterbacken können, weil sie am Mundstück anliegen, nicht weiter nach vorne geschoben werden. Wenn man hingegen den Druck im Druckraum absenkt und gleichzeitig oder später den Zugkolben mit hydraulischem Druck beaufschlagt, dann wird das Futtergehäuse mit einer Kraft gegenüber den Futterbacken nach "hinten", also vom Mundstück weg, bewegt, die so groß ist, wie die Kraft, die den Rückstellkolben in der Rückstellposition hält. Damit werden wesentlich größere Kräfte auf die Futterbacken übertragen, was zu einem sicheren Greifen des Nietdornes mit einer wesentlichen Erhöhung der Standzeit der Greifbacken führt. Damit wird zunächst der Verschleiß der Greifbacken klein gehalten. Gleichzeitig kann über einen weitaus längeren Zeitraum sichergestellt werden, daß der Setzvorgang des Nietes mit der gewünschten Zuverlässigkeit abläuft.

Vorzugsweise ist die Druckbuchsenanordnung in Druckrichtung zwischen Rückstellkolben und Futterbacken starr ausgebildet. Es ist also keine Druckfeder mehr zwischen dem Rückstellkolben und den Futterbacken angeordnet, sondern der Rückstellkolben kann permanent von hinten gegen die Futterbacken drücken. Damit ist der Druck, mit dem der Rückstellkolben über die Druckbuchsenanordnung auf die Futterbacken drückt, ein Maß für die Schließkraft, mit der das Futtergehäuse die Futterbacken zusammendrücken kann. Die bislang von einer Druckfeder aufgebrachte Schließkraft wird also ersetzt durch eine durch Drücke gesteuerte Schließkraft.

Vorzugsweise weist die Druckbuchsenanordnung eine in Längsrichtung geteilte Druckbuchse auf, deren den Futterbacken zugewandtes Ende als Hohlzylinder mit glatter Mantelfläche ausgebildet ist. Dieser Teil ist also ein Verschleißteil, das im Bedarfsfall leicht ausgewechselt werden kann. Beim Schließen der Futterbacken ergibt sich an der Berührungsstelle zwischen Druckbuchse und Futterbacken immer eine kleine Bewegung mit einem entsprechenden Abrieb, da diese Bewegung unter einem teilweise recht hohen Druck erfolgt. Wenn man nun das den Futterbacken zugewandte Ende als Verschleißteil ausbildet, dann muß man nicht die gesamte Druckbuchsenanordnung auswechseln.

Vorzugsweise senkt die Steuereinrichtung den Druck im Druckraum ab, wenn sie den Zugkolben in Zugrichtung mit hydraulischem Druck beaufschlagt. Das Verändern der beiden Drücke kann gleichzeitig oder zumindest in enger zeitlicher Nachbarschaft erfolgen. Dadurch ist es möglich, die Steuerung der beiden Drücke mit einer einzigen Bewegung der Hand oder eines Fingers der Bedienungsperson zu bewirken. Wenn der Druck im Druckraum abgesenkt wird, dann wird der Bewegung des Zugkolbens kein unmittelbarer Widerstand mehr entgegengesetzt, so daß die Bewegung des Zugkolbens unmittelbar umgesetzt werden kann in eine Schließbewegung mit nachfolgender Zugbewegung.

Vorzugsweise ist auf beiden Seiten des Rückstellkolbens der gleiche Druck einstellbar, wobei der Rückstellkolben auf seiner dem Zugkolben abgewandten Seite eine größere Wirkfläche als auf seiner dem Zugkolben zugewandten Seite aufweist. Das Einstellen der gleichen Drücke ist eine relativ einfache Maßnahme. Benötigt wird nur eine einzelne Druckquelle. Durch die Aufteilung der Wirkflächen in unterschiedliche Größe auf der Vorderseite (dem Zugkolben zugewandt) und der Rückseite des Rückstellkolbens lassen sich nun genauso einfach unterschiedliche Kräfte auf den Rückstellkolben aufbringen. Diese Kräfte sind so gerichtet, daß der Rückstellkolben immer in Richtung auf das Mundstück belastet wird. Wenn die Futterbacken am Mundstück anliegen, dann wirkt hingegen nur die Differenz der beiden Kräfte auf das Mundstück, so daß man die Ausbildung des Gehäuses nicht übermäßig stark dimensionieren muß.

Hierbei ist besonders bevorzugt, daß der Rückstellkolben mit einem Rückstellrohr verbunden ist, das in ein Verbindungsrohr hineinragt. Mit Hilfe des Zugkolbenrohres ist es auf einfache Weise möglich, die Größe der Wirkfläche zu verringern.

Bevorzugterweise ist die dem Zugkolben abgewandte Seite des Rückstellkolbens mit einem konstanten Druck beaufschlagt. Bei diesem Druck kann es sich um den Druck handeln, mit dem das Blindnietgerät betrieben wird, beispielsweise 6 bar Druckluft. Da die dem Zugkolben abgewandte Seite des Rückstellkolbens nicht mehr druckgesteuert werden muß, ist die Ausbildung sehr einfach. Dieser Druck auf der Rückseite des Rückstellkolbens muß auch nur in der Lage sein, die Zugvorrichtung wieder in ihre Ausgangslage zurückzuschieben.

Vorzugsweise ist der Rückstellkolben auf einem Auswurfrohr geführt. Diese Ausbildung hat mehrere Vorteile. Zum einen kann man auf der dem Zugkolben abgewandten Seite des Rückstellkolbens einen Druckraum bilden, der nach außen hin geschlossen ist, und gleichzeitig einen Entsorgungspfad für abgerissene Nietdorne bereitstellen. Zum anderen wird durch eine zusätzliche Führung des Rückstellkolbens sichergestellt, daß seitliche Bewegungen des Rückstellkolbens nahezu ausgeschlossen sind, so daß die Dichtungsproblematik hier verkleinert wird. Es ist mit einfachen Maßnahmen möglich, den Rückstellkolben zum Gehäuse hin abzudichten.

Hierbei ist besonders bevorzugt, daß das Auswurfrohr eine durch einen Dornsammelbehälter betätigbare Sperre aufweist, deren Sperrfläche so an den Querschnitt des Auswurfrohres angepaßt ist, daß ein Spalt verbleibt, der eine wirksame Abströmung von Luft erlaubt, einen Ausstoß von Blindnietdornen aber sperrt. Diese Sperre ist eine Sicherheitsmaßnahme. In vielen Blindnietgeräten werden die abgerissenen Nietdorne abgesaugt oder mit Hilfe von Druckluft herausgeblasen und in einem Sammelbehälter aufgefangen. Der Sammelbehälter sammelt nicht nur die Nietdorne über einen gewissen Zeitraum. Er verhindert auch, daß Bedienungspersonen durch Nietdorne gefährdet werden, die im wahrsten Sinn des Wortes beim Absaugen aus dem Zugmechanismus herausgeschossen werden. Man kann nun zwar verhindern, daß die Nietdorne nach hinten aus dem Auswurfrohr herausgeschossen werden, in dem man das Auswurfrohr einfach verschließt. In diesem Fall baut sich aber hier ein Druck auf, der letztendlich dazu führt, daß die Nietdorne nach vorne, d.h. durch das Mundstück, herausgeschossen werden. Wenn man nun die Sperre so ausbildet, daß die Luft zwar abströmen kann, der Spalt zwischen Sperre und Auswurfrohr so klein ist, daß ein Nietdorn nicht mehr daran vorbeipaßt, dann werden beide Möglichkeiten ausgeschlossen. Der Nietdorn verbleibt dann im Auswurfrohr, solange die Sperre eingefahren ist. Eine derartige Situation tritt beispielsweise dann auf, wenn der Bediener den Sammelbehälter abgenommen hat, um ihn zu entleeren.

Hierbei ist besonders bevorzugt, daß die Sperre durch einen Finger an einer Platte gebildet ist, die um eine Achse verschwenkbar ist, die parallel zur Achse des Auswurfrohres verläuft. Damit wird eine erhebliche Baulänge eingespart. Die Sperre benötigt praktisch keinen Platz in Axial- oder Zugrichtung, kann aber den durch das Auswurfrohr verlaufenden Pfad zuverlässig verschließen.

Dies gilt insbesondere dann, wenn der Finger im wesentlichen radial in das Auswurfrohr einführbar ist. In diesem Fall wird auch für die Bewegung der Sperre praktisch kein zusätzlicher Bauraum benötigt.

Vorzugsweise sind die Futterbacken im Futtergehäuse in Nuten geführt, deren Nutgrund einen über eine vorbestimmte Länge konstanten Querschnitt aufweist, wobei die Futterbacken an diesen Querschnitt angepaßt sind. In diesem Fall sind die Futterbacken im Futtergehäuse immer über eine definierte Anpreßfläche gehalten und zwar unabhängig von ihrer axialen Lage, d.h. der Lage entlang der Zugrichtung, im Futtergehäuse. Damit lassen sich die Flächenpressungen auf die Futterbacken unabhängig von der Lage der Futterbacken gleich halten. Unzulässig hohe Preßdrücke werden vermieden.

Die Erfindung wird im folgenden anhand eines bevorzugten Ausführungsbeispiels in Verbindung mit der Zeichnung näher beschrieben. Hierin zeigen:
- Fig. 1: eine schematische Schnittansicht durch ein Blindnietgerät,
- Fig. 2: eine vergrößerte Darstellung eines Teils des Blindnietgeräts,
- Fig. 3: eine schematische Darstellung einer Sperre in geschlossenem Zustand und
- Fig. 4: eine schematische Darstellung der Sperre in geöffnetem Zustand.

Fig. 1 zeigt ein pneumatisch-hydraulisches Blindnietgerät 1 mit einem Druckluftanschluß 2, über dem dem Blindnietgerät 1 Druckluft mit einem Druck von beispielsweise 6 bar zugeführt wird. Ein an sich bekanntes Schieberventil 3 steuert die Zufuhr der Druckluft zu einzelnen Komponenten des Blindnietgeräts 1 und zwar unter Wirkung eines Tast- oder Druckschalters 4, der in einem Griffbereich 5 am Handgriff 6 des Blindnietgeräts 1 so angeordnet ist, daß er beispielsweise vom Zeigefinger eines Bedieners betätigt werden kann.

Die grundsätzliche Funktionsweise eines derartigen Blindnietgeräts ist bekannt. wenn der Druckschalter 4 eingedrückt wird, wird das Schieberventil 3 so gesteuert, daß die Druckluft unterhalb eines Pneumatikkolbens 7 kommt und diesen nach oben (bezogen auf die Darstellung der Fig. 1) verschiebt. Mit dem Pneumatikkolben 7 ist über eine Kolbenstange 8 ein Hydraulikkolben 9 starr verbunden, der bei der Bewegung des Pneumatikkolbens 7 ebenfalls nach oben bewegt wird und Hydraulikflüssigkeit in einem Hydraulikzylinder 10 unter Druck setzt und diese über einen Kanal 11 in einen Arbeitsraum 12 fördert. Der Arbeitsraum 12 ist über einen Verschlußstopfen 13 mit Hydraulikflüssigkeit befüllbar. Der Arbeitsraum 12 wird unter anderem von einem beweglichen Zugkolben 14 begrenzt, der durch die durch den Kanal 11 einströmende Hydraulikflüssigkeit unter Druck gesetzt und damit bewegt wird. Wenn der Druckschalter 4 losgelassen und damit in die in der Fig. 1 dargestellte Position verbracht wird, dann steuert das Schieberventil 3 um und entlastet den Bereich unterhalb des Pneumatikkolbens 7, so daß der Zugkolben 14 wieder zurückbewegt werden kann und die Hydraulikflüssigkeit in den Hydraulikzylinder 10 verdrängt.

In bekannter Weise wird hierbei die Luft durch ein Rohr 15 in den Raum oberhalb des Pneumatikkolbens 7 verdrängt und steht später zum Ausblasen oder Heraussaugen eines abgerissenen Nietdornes zur Verfügung.

Die Druckluft vom Anschluß 2 steht ferner in einem Gehäuseraum 16 permanent an und gelangt von dort über einen Kanal 17 in einen Rückstellraum 18. Dort herrscht also ein konstanter Druck, der dem Versorgungsdruck des Blindnietgeräts 1 entspricht.

Fig. 2 zeigt in etwas vergrößerter Darstellung den Kopf 19 des Blindnietgeräts. Dieser Kopf 19 weist ein Gehäuse 20 auf, in das ein Vorderteil 21 mit einem Mundstück 22 eingeschraubt ist. Das Mundstück 22 weist eine Öffnung 23 auf, durch die in bekannter Weise ein Nietdorn eines nicht näher dargestellten Blindnietes eingeführt werden kann. Das Mundstück 22 ragt mit einem kegelartigen Vorsprung 24 etwas in das Gehäuse 20 bzw. dessen Vorderteil 21 hinein.

Im Gehäuse 20 ist nun eine Zugvorrichtung angeordnet, die ausgehend von dem Zugkolben 14 ein Verbindungsrohr 25 aufweist. Auf das Verbindungsrohr 25 ist ein Futtergehäuse 26 aufgeschraubt und zwar am vorderen Ende, in dem Futterbacken 27 angeordnet sind.

Das Futtergehäuse 26 weist für jede Futterbacke 27 eine Nut 28 auf, in der die Futterbacke 27 parallel zur Zugrichtung, die durch einen Pfeil 29 dargestellt ist, bewegt werden kann. Der Grund der Nut 28 ist im wesentlichen halbkreisförmig. Der Rücken der Futterbacke 27 weist eine entsprechende halbkreisförmige Abrundung auf. Im übrigen verlaufen die Wände der Nut 28 parallel zu Radialstrahlen, so daß die Futterbacke 27 in ihrer Nut 28 immer geführt ist, gleichzeitig aber unabhängig von ihrer Position parallel zur Zugrichtung 29 immer mit der gleichen Auflagefläche am Futtergehäuse 26 anliegt.

Die Futterbacken 27 werden durch eine Druckbuchse in Richtung auf das Mundstück 22 gedrückt, wobei die Druckbuchse ein Vorderteil 30 und ein Hinterteil 31 aufweist, die aneinanderanliegen. Vorderteil 30 und Hinterteil 31 können zwar voneinander abgehoben werden. Wenn man jedoch entgegen der Zugrichtung 29 auf das Hinterteil 31 drückt, dann wird das Vorderteil 30 gegen die Futterbacken 27 gepreßt. Das Vorderteil 30 ist als einfacher Rohrabschnitt ausgebildet, d.h. es ist als Hohlzylinder ausgebildet. Es weist eine konische Vorderseite 32 auf, durch die die Futterbacken 27 etwas auseinandergespreizt werden können, wenn das Futtergehäuse eine derartige Spreizbewegung zuläßt. Die Futterbacken 27 sind entsprechend entgegengesetzt abgeschrägt.

Das Hinterteil 31 ragt in ein Auswurfrohr 33 hinein und ist dort teleskopierend geführt.

Ein Rückstellkolben 34 ist abgedichtet im Gehäuse 20 geführt. Der Rückstellkolben 34 bildet eine bewegliche Grenze für den Rückstellraum 18. Er wird vom Druck im Rückstellraum 18 beaufschlagt.

Der Rückstellkolben 34 ist über ein Rückstellrohr 35 mit dem Hinterteil 31 verbunden, wobei es ausreicht, wenn diese Verbindung Druckkräfte übertragen kann. Hierzu weist das Hinterteil 31 einen umlaufenden Vorsprung 36 auf, an dem eine Durchmesserverringerung 37 des Rückstellrohres 35 anliegt. Selbstverständlich kann das Rückstellrohr 35 aber auch mit dem Hinterteil 31 der Druckbuchse verschraubt sein. Das Verbindungsrohr 25 ist in einem Lagerrohr 38 aufgenommen, wobei zwischen dem Verbindungsrohr 25 und dem Lagerrohr 38 ein spaltförmiger Kanal 39 verbleibt, durch den ein Kanal 40 mit einer Öffnung 41 im Verbindungsrohr 25 verbunden ist. Die Öffnung 41 wiederum mündet in einen Ringraum 42 zwischen dem Rückstellrohr 35 und dem Verbindungsrohr 25. Dieser Ringraum 42 ist nach vorne hin durch das Rückstellrohr 35 abgedichtet, das hierzu einen nach außen umlaufenden Vorsprung 43 aufweist. Nach hinten mündet dieser Ringraum 42 in einen Druckraum 44, der durch den Zugkolben 14 und den Rückstellkolben 34 begrenzt ist.

Das Blindnietgerät 1 arbeitet nun folgendermaßen:

In der in Fig. 2 dargestellten Ruhe- oder Bereitsschaftsposition ist der Druckschalter 4 unbetätigt und damit ein von ihm gesteuertes Ventil 45 geschlossen. Im Rückstellraum 18 herrscht der Druck der versorgenden Druckluft, beispielsweise 6 bar. Der gleiche Druck gelangt über das Schieberventil 3 und einen Kanal 56, den Kanal 40, den Kanal 39, die Öffnung 41 und den Ringraum 42 in den Druckraum 44. Der Arbeitsraum 12 ist unbelastet. Die wirksame Druckangriffsfläche des Rückstellkolbens 34, die den Druckraum 44 begrenzt, ist kleiner als die wirksame Fläche, die den Rückstellraum 18 begrenzt. Dies ergibt sich dadurch, daß das Rückstellrohr 35 einen größeren Durchmesser als das Auswurfrohr 33 aufweist. Dementsprechend ist der Rückstellkolben bei gleichen Drücken in Richtung auf das Mundstück 22 vorgespannt und preßt die Futterbacken 27 gegen das Mundstück 22, genauer gesagt dessen Vorsprung 24. Die Kraft, die hierbei auf die Futterbacken 27 wirkt, ergibt sich aus der Kraftdifferenz zwischen den beiden Seiten des Rückstellkolbens 34.

Der Druck im Druckraum 44 wirkt aber auch auf den Zugkolben 14 und drückt diesen ebenfalls in Richtung auf das Mundstück 22. Da sich die Futterbacken 27 nicht weiter bewegen können, wird das Futtergehäuse 26 über die Futterbacken 27 hinausgeschoben. Diese Bewegung führt dazu, daß das Futtergehäuse 26 von den Futterbakken 27 frei kommt und sich die Futterbacken 27 radial nach außen öffnen können. In diesem Zustand kann durch die Öffnung 23 problemlos ein Nietdorn eines Blindniets eingeführt werden.

Die Flächen des Rückstellkolbens 34 können beispielsweise so gewählt sein, daß bei einem Luftdruck von 6 bar eine Kraft in der Größenordnung von 600 N in Richtung auf das Mundstück 22 wirkt, während eine Kraft in der Größenordnung von 570 N in die entgegengesetzte Richtung wirkt. Auf das Mundstück wirkt dementsprechend nur eine Kraft von 30 N.

Wenn nun ein Blindniet gesetzt werden soll, dann wird nach dem Einsetzen des Blindniets in das Mundstück 22 der Druckschalter 4 betätigt. Dieser entlüftet nun den Druckraum 44 über den Ringraum 42, die Öffnung 41 und den Kanal 39 sowie den Kanal 40. Dementsprechend bricht der Druck im Druckraum 44 mehr oder weniger schlagartig zusammen. Gleichzeitig wird über das Schieberventil 3 der Pneumatikkolben 7 mit Druck beaufschlagt, so daß der sich schnell aufbauende hydraulische Druck in den Arbeitsraum 12 gelangt und den Zugkolben 14 nach hinten, d.h. in Fig. 2 nach rechts verschiebt.

Auf den Rückstellkolben 34 wirken nun einseitig die vom Druck im Rückstellraum 18 hervorgerufenen Kräfte und zwar in Richtung auf das Mundstück 22. Im beschriebenen Ausführungsbeispiel sind dies beispielsweise 600 N. Mit diesen 600 N werden die Futterbacken 27 in das Futtergehäuse 26 hineingedrückt. Diese Kraft ist wesentlich höher, als man sie mit den meisten Federn erreichen könnte. Es entsteht also eine sehr hohe Schließkraft, so daß der Nietdorn sicher von den Futterbacken 27 ergriffen werden kann. Wenn aufgrund des Nietdornes eine weitere Einwärtsbewegung der Futterbacken 27 nicht mehr möglich ist, dann bewegt der Zugkolben 14 über das Futtergehäuse 26 den in den Futterbacken 27 festgehaltenen Nietdorn weiter nach rechts, wodurch der Nietkopf geformt und der Nietdorn später abgerissen wird. Hierbei muß der Zugkolben 14 zwar gegen den Druck im Rückstellraum 18 arbeiten, wobei er die entsprechende Kraft über das Futtergehäuse und die Futterbacken auf den Rückstellkolben 34 überträgt. Dieser Druck im Rückstellraum 18 ist jedoch vergleichsweise gering, so daß er den Nietvorgang nicht wesentlich stört.

Wenn der Nietvorgang beendet ist, was der Bediener am Abreißen des Nietdornes hört und auch spürt, dann läßt er den Druckschalter 4 los. Der hydraulische Druck im Arbeitsraum 12 sinkt ab, weil der Luftdruck unter dem Pneumatikkolben durch das Steuerventil 3 abgesenkt wird und der Pneumatikkolben 7 gemeinsam mit dem Hydraulikkolben 9 wieder in die Ausgangsstellung zurückfährt. Gleichzeitig wird der Druck im Druckraum 44 aufgebaut. Da der Druck im Druckraum 44 zwar genauso groß ist wie im Rückstellraum 18, die Flächen des Rückstellkolbens 34 sich aber unterscheiden, wird der Druck im Rückstellraum 18 den Rückstellkolben 34 wieder in Richtung auf das Mundstück 22 schieben und zwar solange, bis die Futterbacken 27 am Mundstück 22 anliegen. Der Druck im Druckraum 44 schiebt dann das Futtergehäuse 26 noch etwas weiter in Richtung auf das Mundstück 22, so daß die Futterbacken 27 frei kommen und den Nietdorn loslassen.

Der nunmehr frei gekommene Nietdorn wird mit Hilfe einer prinzipiell bekannten Absaugung durch das Vorderteil 30 und das Hinterteil 31 sowie das Auswurfrohr 33 zu einem nur schematisch dargestellten Behälter 46 gefördert, der hinten am Kopf 19 befestigt ist. Dieser Behälter 46 hat zwei Aufgaben. Zum einen sammelt er die abgerissenen Nietdorne. Zum anderen verhindert er, daß die Nietdorne beim Ausstoßen aus dem Kopf frei in der Gegend herum fliegen.

Um zu verhindern, daß bei abgenommenem Behälter 46 eine derartige Gefahr entsteht, ist eine in Fig. 3 und 4 näher dargestellte Sperre 47 vorgesehen, die mit dem Auswurfrohr 33 zusammenwirkt. Die Sperre weist eine Platte 48 mit einem Finger 49 auf, wobei die Platte 48 um einen Drehpunkt 50 verschwenkbar ist. Die Schwenkachse der Platte 48 ist parallel zur Achse des Auswurfrohres 33 gerichtet. Das Auswurfrohr 33 weist eine Öffnung 51 auf, durch die der Finger 49 eingefahren werden kann. Eine Feder 52 hält die Platte 48 in der in Fig. 3 dargestellten Position, wenn der Behälter 46 nicht montiert ist. Der Behälter 46 ist über einen Bajonettverschluß mit dem Kopf verbindbar, d.h. zu seiner Befestigung genügt eine Umdrehung von etwa 45°. Bei dieser Umdrehung ergreift der Behälter einen Vorsprung 53 an der Platte 48 und verschiebt diese in Fig. 4 dargestellte Position.

In der in Fig. 3 dargestellten Position verschließt der Finger 49 den freien Querschnitt des Auswurfrohres 33 nicht vollständig. Es verbleibt vielmehr ein Spalt 54, der so groß gewählt ist, daß die zum Abfördern der Nietdorne verwendete Luft zwar frei abströmen kann, also im Auswurfrohr 33 kein Druck aufgebaut wird, der aber so schmal ist, daß die abgerissenen Nietdorne nicht an dem Finger 49 vorbei gelangen können.

Diese Sperre kann im übrigen auch unabhängig von dem geschilderten Aufbau der Zugvorrichtung eingesetzt werden.

## Patentansprüche

1. Pneumatisch-hydraulisches Blindnietgerät mit einer Zugvorrichtung, die in einem Gehäuse (20) angeordnet ist und ein Futtergehäuse (26) aufweist, das mit einem hydraulischen Zugkolben (14) verbunden ist und Futterbakken (27) umgibt, an denen eine Druckbuchsenanordnung anliegt, die mit einem Rückstellkolben (34) zusammenwirkt, **dadurch gekennzeichnet, daß** zwischen dem Rückstellkolben (34) und dem Zugkolben (14) ein Druckraum (44) angeordnet ist, der über eine Steuereinrichtung (3, 4) mit einem gesteuerten Druck beaufschlagbar ist.

2. Blindnietgerät nach Anspruch 1, **dadurch gekennzeichnet, daß** die Druckbuchsenanordnung (30, 31) in Druckrichtung zwischen Rückstellkolben (34) und Futterbacken (27) starr ausgebildet ist.

3. Blindnietgerät nach Anspruch 1 oder 2, **dadurch gekennzeichnet, daß** die Druckbuchsenanordnung (30, 31) eine in Längsrichtung geteilte Druckbuchse aufweist, deren den Futterbacken zugewandtes Ende (30) als Hohlzylinder mit glatter Mantelfläche ausgebildet ist.

4. Blindnietgerät nach einem der Ansprüche 1 bis 3, **dadurch gekennzeichnet, daß** die Steuereinrichtung (3, 4) den Druck im Druckraum (44) absenkt, wenn sie den Zugkolben (14) in Zugrichtung (29) mit hydraulischem Druck beaufschlagt.

5. Blindnietgerät nach einem der Ansprüche 1 bis 4, **dadurch gekennzeichnet, daß** auf beiden Seiten des Rückstellkolbens (34) der gleiche Druck einstellbar ist, wobei der Rückstellkolben (34) auf seiner dem Zugkolben (14) abgewandten Seite eine größere Wirkfläche als auf seiner dem Zugkolben (14) zugewandten Seite aufweist.

6. Blindnietgerät nach Anspruch 5, **dadurch gekennzeichnet, daß** der Rückstellkolben mit einem Rückstellrohr (35) verbunden ist, das in ein Verbindungsrohr (25) hineinragt.

7. Blindnietgerät nach einem der Ansprüche 1 bis 6, **dadurch gekennzeichnet, daß** die dem Zugkolben (14) abgewandte Seite des Rückstellkolbens (34) mit einem konstanten Druck beaufschlagt ist.

8. Blindnietgerät nach einem der Ansprüche 1 bis 7, **dadurch gekennzeichnet, daß** der Rückstellkolben (34) auf einem Auswurfrohr (33) geführt ist.

9. Blindnietgerät nach Anspruch 8, **dadurch gekennzeichnet, daß** das Auswurfrohr (33) eine durch einen Dornsammelbehälter (46) betätigbare Sperre (47) aufweist, deren Sperrfläche so an den Querschnitt des Auswurfrohres (33) angepaßt ist, daß ein Spalt (54) verbleibt, der eine wirksame Abströmung von Luft erlaubt, einen Ausstoß von Blindnietdornen aber sperrt.

10. Blindnietgerät nach Anspruch 9, **dadurch gekennzeichnet, daß** die Sperre (47) durch einen Finger (49) an einer Platte (48) gebildet ist, die um eine Achse (50) verschwenkbar ist, die parallel zur Achse des Auswurfrohres (33) verläuft.

11. Blindnietgerät nach Anspruch 10, **dadurch gekennzeichnet, daß** der Finger (49) im wesentlichen radial in das Auswurfrohr (33) einführbar ist.

12. Blindnietgerät nach einem der Ansprüche 1 bis 11, **dadurch gekennzeichnet, daß** die Futterbacken (27) im Futtergehäuse (26) in Nuten (28) geführt sind, deren Nutgrund einen über eine vorbestimmte Länge konstanten Querschnitt aufweist, wobei die Futterbacken (27) an diesen Querschnitt angepaßt sind.

## Claims

1. Pneumatic-hydraulic blind riveter with a traction device which is arranged in a housing (20) and comprises a chuck housing (26) which is connected to a hydraulic traction piston (14) and surrounds chuck jaws (27) against which abuts a pressure bush assembly which cooperates with a return piston (34), **characterised in that** between the return piston (34) and the traction piston (14) is arranged a pressure chamber (44) which can be subjected to a controlled pressure via a control device (3, 4).

2. Blind riveter according to claim 1, **characterised in that** the pressure bush assembly (30, 31) is rigid in the direction of pressure between return piston (34) and chuck jaws (27).

3. Blind riveter according to claim 1 or 2, **characterised in that** the pressure bush assembly (30, 31) comprises a pressure bush which is divided in the longitudinal direction and whose end (30) facing towards the chuck jaws is designed as a hollow cylinder with a smooth peripheral surface.

4. Blind riveter according to any of claims 1 to 3, **characterised in that** the control device (3, 4) lowers the pressure in the pressure chamber (44) when it subjects the traction piston (14) to hydraulic pressure in the direction of traction (29).

5. Blind riveter according to any of claims 1 to 4, **characterised in that** the same pressure can be set on both sides of the return piston (34), wherein the return piston (34) has a larger working area on its side facing away from the traction piston (14) than on its side facing towards the traction piston (14).

6. Blind riveter according to claim 5, **characterised in that** the return piston is connected to a return tube (35) which extends into a connecting tube (25).

7. Blind riveter according to any of claims 1 to 6, **characterised in that** the side of the return piston (34) facing away from the traction piston (14) is subjected to a constant pressure.

8. Blind riveter according to any of claims 1 to 7, **characterised in that** the return piston (34) is guided on an ejector tube (33).

9. Blind riveter according to claim 8, **characterised in that** the ejector tube (33) comprises a barrier (47) which can be actuated by a mandrel collecting receptacle (46) and whose barrier surface is adapted to the cross-section of the ejector tube (33) in such a way that a gap (54) remains, which allows effective outflow of air but blocks discharge of blind rivet mandrels.

10. Blind riveter according to claim 9, **characterised in that** the barrier (47) is formed by a finger (49) on a plate (48) which is pivotable about a shaft (50) which runs parallel to the axis of the ejector tube (33).

11. Blind riveter according to claim 10, **characterised in that** the finger (49) can be introduced substantially radially into the ejector tube (33).

12. Blind riveter according to any of claims 1 to 11, **characterised in that** the chuck jaws (27) in the chuck housing (26) are guided in grooves (28) whose groove bottom has a constant cross-section over a predetermined length, wherein the chuck jaws (27) are adapted to this cross-section.

## Revendications

1. Appareil hydropneumatique de rivetage borgne, comportant un dispositif de traction qui est agencé dans un boîtier (20) et qui présente un logement de protection (26) raccordé à un piston de traction (14) hydraulique et entourant des mâchoires d'alimentation (27) contre lesquelles est appuyé un agencement de douille de pressage qui coopère avec un piston de rappel (34),
***caractérisé en ce qu***'entre le piston de rappel (34) et le piston de traction (14), il est agencé une chambre de pression (44) qui peut être alimentée par une pression commandée par l'intermédiaire d'un moyen de commande (3, 4).

2. Appareil de rivetage borgne suivant la revendication 1, **caractérisé en ce que** l'agencement de douille de pression (30, 31) est réalisé rigidement dans le sens de la pression entre le piston de rappel (34) et les mâchoires d'alimentation (27).

3. Appareil de rivetage borgne suivant la revendication 1 ou 2, **caractérisé en ce que** l'agencement de douille de pression (30, 31) présente une douille de pression divisée dans la direction longitudinale et dont l'extrémité (30) tournée vers les mâchoires d'alimentation est réalisée sous la forme d'un cylindre creux comportant une surface d'enveloppe unie.

4. Appareil de rivetage borgne suivant l'une des revendications 1 à 3, **caractérisé en ce que** le moyen de commande (3, 4) réduit la pression dans la chambre de pression (44) lorsqu'il sollicite le piston de traction (14) dans le sens de la traction (29) avec une pression hydraulique.

5. Appareil de rivetage borgne suivant l'une des revendications 1 à 4, **caractérisé en ce que** la même pression peut être réglée des deux côtés du piston de rappel (34), le piston de rappel (34) présentant sur son côté tourné à l'écart du piston de traction (14) une surface active supérieure à celle sur son côté tourné vers le piston de traction (14).

6. Appareil de rivetage borgne suivant la revendication 5, **caractérisé en ce que** le piston de rappel est raccordé à un tube de rappel (35) qui pénètre dans un tube de raccordement (25).

7. Appareil de rivetage borgne suivant l'une des revendications 1 à 6, **caractérisé en ce que** le côté, du piston de rappel (34), tourné à l'écart du piston de traction (14) est sollicité par une pression constante.

8. Appareil de rivetage borgne suivant l'une des revendications 1 à 7, **caractérisé en ce que** le piston de rappel (34) est guidé sur un tube d'éjection (33).

9. Appareil de rivetage borgne suivant la revendication 8, **caractérisé en ce que** le tube d'éjection (33) présente un arrêt (47) qui peut être actionné par un récipient de collecte de tiges (46) et dont la surface d'arrêt est adaptée à la section transversale du tube d'éjection (33) de façon à ce que reste un interstice (54) qui permet une évacuation efficace d'air mais arrête une expulsion de tiges de rivets borgnes.

10. Appareil de rivetage borgne suivant la revendication 9, **caractérisé en ce que** l'arrêt (47) est formé par un doigt (49) sur une plaque (48) qui peut être pivotée autour d'un axe (50) qui s'étend parallèlement à l'axe du tube d'éjection (33).

11. Appareil de rivetage borgne suivant la revendication 10, **caractérisé en ce que** le doigt (49) peut être introduit essentiellement radialement dans le tube d'éjection (33).

12. Appareil de rivetage borgne suivant l'une des revendications 1 à 11, **caractérisé en ce que** les mâchoires d'alimentation (27) sont guidées, dans le logement de protection (26), dans des rainures (28) dont le fond de rainure présente une section transversale constante sur une longueur prédéterminée, les mâchoires d'alimentation (27) étant adaptées à cette section transversale.
